# EUROPÄISCHE PATENTSCHRIFT

(11) **EP 2 354 363 B1**
(45) Veröffentlichungstag und Bekanntmachung des Hinweises auf die Patenterteilung: **19.06.2013**
(21) Anmeldenummer: 11153055.6
(22) Anmeldetag: 02.02.2011
(51) Int. Cl.: E04D 13/16

(54) **Wärmedämmung zur Anordnung auf eine Schalung über einer Balkenlage**
Thermal insulation for attachment on the planking over a framework
Isolation thermique pour l'agencement sur le planchéiage au-dessus d'une charpente

(30) Priorität: 04.02.2010 CH 1302010
(43) Veröffentlichungstag der Anmeldung: 10.08.2011
(73) Patentinhaber: Flumroc AG, 8890 Flums (CH)
(72) Erfinder: Winteler, Hans, 8887 Mels (CH)
(74) Vertreter: Hasler, Erich

(56) Entgegenhaltungen:
- EP-A1- 0 415 825
- EP-A2- 0 852 275
- DE-A1- 4 405 748
- DE-A1- 19 922 592

## Beschreibung

### Gebiet der Erfindung

Die Erfindung betrifft eine Wärmedämmung gemäss Oberbegriff des Anspruchs 1.

### Stand der Technik

Aus dem Stand der Technik sind Dämmsysteme über den Sparren für Steildächer bekannt. Ein solches Dämmsystem besteht typischerweise aus zwei Lagen von Wärmedämmplatten, wenngleich auch Systeme mit nur einer Lage von Dämmplatten existieren. Die auf die Sparren vollflächig aufgebrachte Dachschalung ist mittels einer Dampfbremse nach aussen abgedichtet. Quer zu den Sparren sind eine Mehrzahl von ersten Kanthölzern regelmässig voneinander beabstandet. Die Abstände zwischen den Kanthölzern dienen der Aufnahme einer ersten Lage von Wärmedämmplatten, sodass eine Mehrzahl von Wärmedämmplattenreihen durch die Kanthölzer getrennt ist. Auf den ersten Kanthölzern sind um 90 Grad versetzt und ebenfalls in regelmässigen Abständen zweite Kanthölzer festgelegt. Zwischen den beabstandeten zweiten Kanthölzer ist eine zweite Lage von Wärmedämmplatten angeordnet. Auf der zweiten Lage von Wärmedämmplatten ist eine dampfdurchlässige Abdeckfolie angebracht. Auf der Abdeckfolie ist eine Konterlattung so angeordnet, dass diese genau auf den zweiten Kanthölzern zu liegen kommt. Das Gewicht der Eindeckung ist durch die ersten und zweiten Kanthölzer auf die Sparren übertragen. Dieses Dämmsystem hat den Vorteil, dass die Sparren und die Dachschalung vom Dachstuhl aus frei einsehbar sind. Auch ist das Anbringen dieses Dämmsystems über den Sparren rasch und unkompliziert ausführbar. Allerdings ist die Wärmedämmung durch das Vorhandensein der ersten und zweiten Kanthölzer eingeschränkt. Auch sind die Kosten für die ersten und zweiten Kanthölzer verhältnismässig hoch.

Um die ersten und zweiten Kanthölzer, welche auch als Hilfshölzer bezeichnet werden, zu vermeiden, existieren Dämmsysteme für Steildächer bei denen die Konterlattung mittels Doppelgewindeschrauben direkt in den Sparren verschraubt ist. Gleichzeitig beabstanden die Doppelgewindeschrauben die Konterlattung von den Sparren. Dadurch ist ein Hohlraum geschaffen, welcher zur Aufnahme von Wärmedämmplatten vorgesehen ist. Die Doppelgewindeschrauben sind so dimensioniert und positioniert, dass sie Schub- und Druckkräfte, verursacht durch das Gewicht der Eindeckung und Witterungseinflüsse, zuverlässig auf die Sparren übertragen. Dieses Dämmsystem hat jedoch den Nachteil, dass die Durchgangsöffnungen an der Konterlattung zur Aufnahme der Doppelgewindeschrauben mit Schraubendichtungen versehen werden müssen. Auch ist das Anbringen der Doppelgewindeschrauben verhältnismässig aufwendig, da diese einen definierten Winkel zu den Sparren bzw. der Konterlattung einnehmen müssen.

In der EP 0 415 825 ist eine Wärmedämmung für Schrägdächer offenbart. Die Wärmedämmung besteht aus einer Mehrzahl von Dämmplatten, welche aus einer Rollenbahn aus Mineralwollfilz zuschneidbar sind. Mit den Schnitträndern sind die Dämmplatten zwischen sich gegenüberliegenden Dachsparren abgestützt und zwischen diesen festgeklemmt. Die Dämmstoffbahn resp. die Dämmplatten sind mit einer aufgeklebten Kaschierung versehen, die in Längsrichtung der Dämmstoffbahn verlaufende, überstehende oder ausklappbare Randstreifen aufweist. Bei Einklemmung der Dämmplatten zwischen den Dachsparren sind die Kaschierungen in Richtung der Dacheindeckkosntruktion orientiert. Durch Überlappen der einander zugewandten Kaschierungen lassen sich die auf Stoss berührenden Breitseiten benachbarter Dämmplatten abdichten. Die Abdichtung durch Ausklappen der Kaschierung ist relativ zweitaufwendig herzustellen. Die Wärmedämmschicht zeigt des Weiteren nur eine Schicht von Wärmedämmplatten.

Aus der EP 0 852 275 ist eine Dachunterkonstruktion für ein mit Dachziegeln gedecktes Dach bekannt. Neben den hinreichend bekannten Lagen wie einer Lage von Dachsparren, einer Holzverschalung, welche auf den Dachsparen verlegt ist und einer Dampfsperre, besteht eine weitere Lage aus einer Wärmedämmungsschicht. Die Wärmedämmungsschicht besteht aus zwei unterschiedlichen sich abwechselnden Streifen aus Mineralwolle. Der erste Typ von Streifen ist um ein Vielfaches schmäler als der zweite Typ von Streifen. Der erste Typ dient der Aufnahme des Gewichts der Dachziegeln und der Dachlattung und besitzt für diesen Zweck eine höhere Druckfestigkeit als die Streifen des ersten Typs. Der zweite Typ dient rein der Wärmeisolierung. Diese Art von Wärmeisolierung ist auf einem Dach zwar rasch verlegt, nachdem jedoch nur eine Schicht Wärmeisolierung besitzt, sind die Wärmeisolierungseigenschaften gering.

In der DE 44 05 748 ist eine Verbundplatte für den Dachinnenausbau mit einer rechteckigen Gipsfaserplatte und einem auf dieser angeordneten Isoliermaterial beschrieben. Um auch kompressibles Isoliermaterial einsetzen zu können, ist auf der das Isoliermaterial tragenden Seite der Platte auf einer Längsseite ein Tragholz und auf einer Breitseite ein als Feder wirkende Holzlatte festgelegt. Auf der anderen Längs- bzw. Breitseite besitzt die Verbundplatte Aussparungen, in die das Tragholz bzw. die Holzlatte benachbarter Verbundplatten aufnehmbar sind. Die Traghölzer der Verbundplatten sind an den Dachsparren einer Dachunterkonstruktion festlegbar. Ist zwischen den Dachsparren ebenfalls Isoliermaterial, beispielsweise Wärmedämmplatten, angebracht, so ist die Wärmedämmung des Daches zweilagig und besitzt dementsprechend gute Isoliereigenschaften. Die Verbundplatten haben jedoch den Nachteil, dass die Sparren und die Dachschalung aus Holz von den Räumlichkeiten des Dachinnenausbaus aus nicht sichtbar sind. Ferner sind die Verbundplatten, da sie aus wenigstens 4 Einzelteilen hergestellt sind und in dem Isoliermaterial Aussparungen vorzusehen sind, in der Herstellung relativ aufwendig.

### Aufgabe der Erfindung

Aufgabe der vorliegenden Erfindung ist es daher, ein Wärmedämmsystem zu zeigen, dass bei sehr guten Wärmedärnmeigenschaften kostengünstig herzustellen ist. Eine weitere Aufgabe liegt darin, dass das Wärmedämmsystem möglichst rasch auf dem entsprechenden Dachstuhl anbringbar ist.

### Beschreibung

Erfindungsgemäss wird die Aufgabe bei einem Wärmedämmung gemäss Oberbegriff des Anspruchs 1 dadurch gelöst, dass mehrere Leitern ausgebildet sind, indem jeweils zwei benachbarte Verteillatten leiterartig mit den Distanzlatten verbunden sind, wobei die Holme der Leiter durch die Verteillatten und die Sprossen der Leiter durch die Distanzlatten gebildet sind, und dass jeweils zwischen zwei solchen Leitern die obere Dämmschicht ausschliesslich aus zweiten Wärmedämmmatten oder -platten besteht.

Dadurch dass die Distanzlatten lediglich als Sprossen ausgebildet sind und sich nicht durchgängig von einer Dachseite zur gegenüberliegenden erstrecken, ist die Oberfläche der oberen Dämmschicht, welche durch die Distanzlatten gebildet ist, signifikant verkleinert. Dies führt zu einem verbesserten Wärmedämmverhalten der Wärmedämmung. Da die Sprossen verhältnismässig kurz sind, kann für diese bevorzugt auch Verschnittmaterial oder in der Länge der Sprossen vorgefertigtes Material zum Einsatz kommen. Von Vorteil erweist es sich, dass zwischen zwei Leitern Latten vermieden sind. Der Abstand zwischen zwei Leitern ist dadurch flexibel zu wählen und das Verlegen von Dämmplatten oder -matten kann zwischen den Leitern rasch ohne Behinderung durch Latten erfolgen.

Zweckmässigerweise sind die Längen der Sprossen grösser als der Abstand der Holme und entsprechen höchstens der Summe des Abstands der Holme und der Breite der beiden Holme entspricht. Die Länge der Sprossen ist dadurch auf ein Minimum reduziert, um das Wärmedämmverhalten möglichst wenig zu beinträchtigen und trotzdem den statischen Anforderungen, beispielsweise eines Steildachs, zu genügen.

Mit Vorteil ist die die erste Wärmedämmung zwischen den Holmen der Leiter aus einer Mehrzahl von hintereinander angeordneten ersten Wärmedämmplatten gebildet, wobei der Abstand der Holme weitestgehend der Breite bzw. der Länge der ersten Wärmedämmplatten entspricht. Eine Verlegung der ersten Wärmedämmung kann daher rasch und ohne Aufwand erfolgen. Denkbar wäre es auch, dass die erste Wärmedämmung zwischen den Holmen der Leiter durch rollbares Dämmaterial gebildet ist. Das Dämmmaterial ist in diesem Fall sehr rasch verlegt, da es lediglich zwischen den Holmen zu entrollen ist.

In einer bevorzugten Ausführungsvariante ist die zweite Wärmedämmung zwischen den Sprossen aus einer Mehrzahl von rechteckigen zweiten Wärmedämmplatten gebildet. Die zweiten Wärmedämmplatten bestimmen durch ihre Länge bzw. Breite den Abstand der Holme und Sprossen der Leiter. Durch Einlegen der zweiten Wärmedämmplatten in die Sprossenzwischenräume sind die zweiten Wärmedämmplatten rasch an der Leiter festgelegt. Dieser Arbeitsschritt ist nicht notwendigerweise auf der Schalung auszuführen. Denkbar ist es auch, dass die Leiter vorab zwischen ihren Holmen und Sprossen mit ersten und zweiten Wärmedämmplatten bestückt ist und als Fertigteil an die Baustelle geliefert wird.

In einer besonders bevorzugten Ausführungsform weisen die ersten Wärmedämmmatten oder -platten zwischen den Holmen der Leiter ein einheitliches erstes Format auf, wobei der Abstand der Holme der Breite der ersten Wärmedämmmatten oder -platten entspricht. Eine mit ersten und zweiten Wärmedämmplatten bestückte Leiter bildet eine Einheit ohne Überstand. Zwischen den einzelnen Leitern ist es möglich den Abstand zu varüeren und ein oder mehrere Dämmschichten vorzusehen. Dadurch ist ein Höchstmass an Flexibilität gegeben. Im Falle, dass die Stirnseiten der Sprossen die Aussenseiten der Holme geringfügig überragen oder unterschreiten, sind diese Distanzen durch die Elastizität des Dämmmaterials ausgleichbar.

Mit Vorteil besitzen auch die zweiten Wärmedämmmatten oder -platten zwischen den Sprossen ein einheitliches zweites Format, wobei der Abstand der Sprossen der Breite der zweiten Wärmedämmmatten oder -platten entspricht. Die zweiten Wärmedämmmatten oder -platten lassen sich rasch zwischen den Sprossen anbringen. Dieser Fertigungsschritt kann auf der Baustelle erfolgen. Wie oben bereits ausgeführt ist es aber auch denkbar, dass die Leitern mit ersten und zweiten Wärmedämmmatten oder - platten bestückt auf die Baustelle geliefert wird.

Zweckmässigerweise besitzen die ersten und zweiten Wärmedämmplatten das gleiche Format und sowohl der Abstand der Holme als auch der Abstand zwischen den Sprossen entspricht der Plattenbreite. Die ersten und zweiten Wärmedämmplatten können dadurch rasch und kostengünstig in den gleichen Abmessungen zugeschnitten werden.

In einem bevorzugten Ausführungsbeispiel entspricht der Abstand zwischen zwei Leitern der Plattenlänge der ersten Wärmedämmplatte. Durch diese Anordnung ist die Wärmedämmung ausreichend statisch dimensioniert bei einer geringen Anzahl von Leiterelementen.

Dadurch dass die Stärke der ersten Wärmedämmmatten oder -platten der Höhe der Holme entspricht, entsteht vorteilhaft eine plane Oberfläche auf der die zweiten Wärmedämmmatten oder -platten rasch anbringbar sind.

Dass die Stärke der zweiten Wärmedämmmatten oder -platten in etwa der Höhe der Sprossen entspricht bewirkt, dass auch die zweite Dämmschicht plan ist, auf der ein weiterer Dachaufbau einfach anbringbar ist.

Alternativist zwischen zwei Leitern die obere und die untere Dämmschicht durch eine Wärmedämmung gebildet, deren Stärke der Summe der Stärken der ersten und der zweiten Wärmedämmschicht entspricht. Dadurch ist die Wärmedämmung zwischen zwei Leitern in einem Arbeitsgang anbringbar. Noch rascher kann die Isolierung zwischen den Leitern erfolgen, wenn rollbares Dämmmaterial zur Anwendung kommt.

Dadurch, dass mit Vorteil Latten einer Konterlattung sich in der Längsrichtung der Sprossen erstrecken und die Sprossen benachbarter Leitern fluchtend angeordnet sind ist das Gewicht der Eindeckung zuverlässig auf die Sparren übertragen.

In einer bevorzugten Ausführungsform weisen die ersten und zweiten Wärmedämmmatten oder -platten eine Breite einen oberen Wert von 800 mm, bevorzugt von 700 mm und besonders bevorzugt von 600 mm und einen unteren Wert von 400 mm, bevorzugt von 500 mm und besonders bevorzugt von 550 mm auf und deren Längen weisen einen oberen Wert von 1200 mm, bevorzugt von 1100 mm und besonders bevorzugt von 1000 mm und einen unteren Wert von 800 mm, bevorzugt von 900 mm und besonders bevorzugt von 950 mm auf. Durch diese Abmessungen ist gewährleistet, dass Holme mit Standardbreiten und Sprossen mit Standardlängen einsetzbar sind. Mit Vorteil ist das Format der ersten und der zweiten Wärmedämmmatten oder - platten einheitlich und die Plattenbreite 30 bis 50, vorzugsweise 40 cm geringer als die Plattenlänge. Dies ist insofern von Bedeutung, da sich durch diese Abmessungsdifferenz gängige Längen für die Sprossen ergeben, da diese der Länge der Wärmedämmmatten oder -platten entsprechen.

Weitere Vorteile und Merkmale ergeben sich aus der nachfolgenden Beschreibung eines Ausführungsbeispiels der Erfindung unter Bezugnahme auf die schematische Darstellung. Es zeigt in nicht massstabsgetreuer Darstellung:
- Figur 1:: eine perspektivische Ansicht der erfindungsgemässen Wärmedämmung.

In der Figur 1 ist eine Wärmedämmung, welche gesamthaft mit der Bezugsziffer 11 bezeichnet ist, zur Verlegung auf einer Schalung, insbesondere der Schalung 13 eines Steildachs dargestellt. Die Schalung 13 besteht vorzugsweise aus Holzbrettern. Die Schalung 13 und die weiteren Dachlagen, insbesondere die Wärmedämmung 11 und eine Eindeckung sind von Sparren 15 getragen. Nachdem die Wärmedämmung 11 den Sparren 15 abgewandt ist, eignet sich die erfindungsgemässe Wärmedämmung besonders, wenn die Sparren 15 und die Schalung 13 vom Dachboden aus sichtbar sein sollen. Auf der Schalung 13 ist flächendeckend eine Dampfbremse 17 in Form von Folienbahnen aufgebracht, um die Schalung zuverlässig vor Feuchtigkeit zu schützen. Auf der Dampfbremse 17 ist eine untere Dämmschicht 19 angeordnet. Die untere Dämmschicht 19 ist aus einer Mehrzahl von Verteillatten 21 und einer ersten Wärmedämmung gebildet, welche zwischen den Verteillatten 21 vorgesehen ist. Die Verteillatten 21 sind quer zu den Sparren 15 angeordnet und besitzen bevorzugt eine Breite von 200 mm. Die erste Wärmedämmung ist vorzugsweise aus trittfesten ersten Wärmedämmplatten 23 gebildet, welche bevorzugt eine Länge von 1000 mm und eine Breite von 600 mm besitzen. Die Wärmedämmplatten 23 sind der Länge nach in dem Holmenzwischenraum angeordnet und schliessen mit ihren Längskanten mit den Holmen 21 bündig ab. Denkbar wäre auch jede andere Längen- bzw. Breitenabmessung. In anbetracht, dass die Summe der Breite zweier Verteillatten 21 und der Breite einer Wärmedämmplatte 1000 mm ergeben, welche Summe der Länge einer Mehrzahl von den zweiten Wärmedämmplatten 25 entspricht, welche auf den ersten Wärmedämmplatten um 90 Grad verdreht angeordnet sind, sind diese Abmessungen äusserst sinnvoll. Es ist unmittelbar erkennbar, dass die Breite der Holme 21 200 mm beträgt, um zusammen mit der Breite der ersten Wärmedämmplatte 23 auf die Summe von 1000 mm zu gelangen. Auch wäre es möglich anstatt der ersten Wärmedämmplatten wärmedämmendes Rollmaterial zu verwenden. Es versteht sich von selbst, dass die Höhe der ersten Wärmedämmplatten 23 weitestgehend der Höhe der Verteillatten 21 entspricht, um eine möglichst plane erste Wärmedämmung zu erreichen.

Eine obere Dämmschicht 22 setzt sich aus Distanzlatten 27 und den zweiten Wärmedämmplatten 25 zusammen. Die Distanzlatten 27 überspannen die Verteillatten 21 quer und entsprechen in ihrer Länge weitestgehend der Summe der Breite der unter ihr angeordneten ersten Wärmedämmplatte 23 und den Breiten der Verteillatten 21, zwischen welchen die Wärmedämmplatte 23 angeordnet ist. Wie aus Figur 1 erkenntlich ist, sind durch die Verteillatten 21 Holme 21 und durch die Distanzlatten 27 Sprossen 27 einer Mehrzahl von Leitern 29 gebildet. Wie schon weiter oben ausgeführt, ist die obere Dämmschicht bevorzugt aus trittfesten zweiten Wärmedämmplatten 25 gebildet, die ebenfalls eine Länge von 1000 mm und eine Breite von 600 mm haben. Die zweiten Wärmedämmplatten 25 überspannen die Holme 21 und schliessen mit ihren Längskanten bündig mit benachbarten Sprossen 27 ab. Die Höhe der zweiten Wärmedämmplatten entspricht annähernd der Höhe der Sprossen 27, um auch eine möglichst plane obere Dämmschicht 22 zu bilden. Die Leitern 29 sind demnach zwischen ihren Holmen 21 mit ersten Wärmedämmplatten 23 und zwischen ihren Sprossen 27 mit zweiten Wärmedämmplatten 25 ausgefüllt. Von besonderer Bedeutung ist, dass die Distanzlatten nicht durchgehend von der Traufe bis zum First eines Steildachs verlaufen. Dadurch können nicht nur Kosten eingespart werden, sondern es kann auch das Dämmverhalten der oberen Dämmschicht 22 massgeblich verbessert werden, da deren Oberfläche vorwiegend aus zweiten Wärmedämmplatten 25 gebildet ist. Auf die Herstellungskosten wirkt sich auch positiv aus, dass die Sprossenlängen ein Standardmass von 1000 mm besitzen. So können unter anderem vorgefertigte Distanzlatten mit der entsprechenden Länge oder aber auch Verschnittlatten als Sprossen 27 eingesetzt werden. Die Sprossen 27 sind nicht an eine Position direkt über den Sparren 15 gebunden, sondern nehmen die Position ein, die durch die Wärmedämmplatten 25 zwischen den Sprossen 27 vorgegeben ist.

Zwischen den einzelnen Leitern 29 können erste und zweite Wärmedämmplatten 23,25 angeordnet sein. Es ist aber auch möglich eine einzelne Dämmschicht zwischen den Leitern auszubringen. So ist es auch denkbar, wärmedämmende Rollenware oder Plattenware, deren Höhe der Summe der Höhe der Wärmedämmplatten 23, 25 entspricht, zwischen den Leitern 29 anzuordnen. Die Sprossen 27 müssen nicht genau mit den Aussenkanten der Holme 21 abschliessen, sondern können auch etwas kürzer ausgeführt werden, wesentlich ist lediglich, dass die Sprossen 27 noch eine stabile Auflage auf den Holmen 21 haben. Die Distanz zwischen den Aussenkanten der Holme und den Stirnseiten der Sprossen kann durch elastisches Dämmmaterial ausgeglichen werden. Möglich ist es auch, dass die oberen Wärmedämmplatten 25 in ihrer Länge bzw. Breite die unteren Wärmedämmplatten 23 um oben beschriebene Distanz überragen und so eine geschlossene obere Dämmschicht erzielbar ist. Generell ist der Abstand zwischen zwei Leitern frei wählbar und ist lediglich durch die Länge bzw. Breite des Dämmmaterials und statische Anforderungen eingeschränkt. Es ist jedoch augenscheinlich, dass in den häufigsten Anwendungen zwischen den Leitern 29 ebenfalls Wärmedämmplatten 23,25 zum Einsatz kommen.

Die obere Dämmschicht 22 ist typischerweise mit einer dampfdurchlässigen Unterdachbahn 31 abgedeckt. Eine Konterlattung 33, welche der Halterung einer nicht dargestellten Eindeckung dient, ist an den Sprossen 27 festgelegt. Das Gewicht der Eindeckung ist zuverlässig durch die Sprossen 27 und die Holme 21 auf die Sparren 15 übertragen.

### Legende:

- 11: Wärmedämmung
- 13: Schalung
- 15: Sparren
- 17: Dampfbremse
- 19: Untere Dämmschicht
- 21: Verteillatten, Holme
- 22: Obere Dämmschicht
- 23: Erste Wärmedämmplatten
- 25: Zweite Wärmedämmplatten
- 27: Distanzlatten, Sprossen
- 29: Leiter
- 31: Unterdachbahn
- 33: Konterlattung

## Patentansprüche

1. Wärmedämmung (11) zur Verlegung auf eine Schalung (13) über einer Balkenlage, insbesondere einer Sparrenlage (15) eines Steildaches, mit
- einer unteren Dämmschicht (19), gebildet aus Verteillatten (21), die sich quer zu den Balken der Balkenlage erstrecken, und zwischen den Verteillatten ersten Dämmmatten oder -platten (23) und
- einer oberen Dämmschicht (22), gebildet aus Distanzlatten (27), die sich im Gebrauchszustand quer zu den Verteillatten (21) erstrecken, und zwischen den Distanzlatten (27) zweiten Wärmedämmmatten oder -platten (25),
**dadurch gekennzeichnet,**
**dass** mehrere Leitern (29) ausgebildet sind, indem jeweils zwei benachbarte Verteillatten (21) leiterartig mit den Distanzlatten (27) verbunden sind, wobei die Holme (21) der Leiter (29) durch die Verteillatten und die Sprossen (27) der Leiter (29) durch die Distanzlatten gebildet sind, und dass jeweils zwischen zwei solchen Leitern (29) die obere Dämmschicht (22) ausschliesslich aus zweiten Wärmedämmmatten oder -platten (25) besteht.

2. Wärmedämmung (11) nach Anspruch 1, **dadurch gekennzeichnet, dass** die Länge der Sprossen (27) grösser als der Abstand der Holme (21) ist und höchstens der Summe des Abstands der Holme (21) und der Breiten der beiden Holme (21) entspricht.

3. Wärmedämmung (11) nach einem der Ansprüche 1 bis 2, **dadurch gekennzeichnet, dass** die ersten Wärmedämmmatten oder -platten (23) zwischen den Holmen (21) der Leiter (29) ein einheitliches erstes Format aufweisen, wobei der Abstand der Holme (21) der Breite der ersten Wärmedämmmatten oder -platten entspricht.

4. Wärmedämmung (11) nach einem der Ansprüche 1 bis 3, **dadurch gekennzeichnet, dass** die zweiten Wärmedämmmatten oder -platten (25) zwischen den Sprossen (27) ein einheitliches zweites Format besitzen, wobei der Abstand der Sprossen (27) der Breite der zweiten Wärmedämmmatten oder -platten (25) entspricht.

5. Wärmedämmung (11) nach einem der Ansprüche 4 bis 5, **dadurch gekennzeichnet, dass** die ersten und zweiten Wärmedämmplatten (23,25) das gleiche Format besitzen, und dass sowohl der Abstand der Holme (21) als auch der Abstand zwischen den Sprossen (27) der Plattenbreite entspricht.

6. Wärmedämmung (11) nach einem der Ansprüche 1 bis 5, **dadurch gekennzeichnet, dass** der Abstand zwischen zwei Leitern (29) der Plattenlänge der ersten Wärmedämmplatte oder -matte (23) entspricht.

7. Wärmedämmung (11) nach einem der Ansprüche 1 bis 6, **dadurch gekennzeichnet, dass** die Stärke der ersten Wärmedämmmatten oder -platten (23) der Höhe der Holme (21) entspricht.

8. Wärmedämmung (11) nach einem der Ansprüche 1 bis 7, **dadurch gekennzeichnet, dass** die Stärke der zweiten Wärmedännmmatten oder -platten (25) der Höhe der Sprossen (27) entspricht.

9. Wärmedämmung (11) nach einem der Ansprüche 1 bis 8, **dadurch gekennzeichnet, dass** zwischen zwei Leitern (29) die untere und die obere Dämmschicht (19,22) durch eine Wärmedämmung gebildet ist, deren Stärke der Summe der Stärken der ersten und der zweiten Wärmedämmschicht (19,22) entspricht.

10. Wärmedämmung (11) nach einem der Ansprüche 1 bis 9, **dadurch gekennzeichnet, dass** Latten als Konterlattung (33) sich in der Längsrichtung der Sprossen (27) erstrecken und die Sprossen (27) benachbarter Leitern (29) fluchtend angeordnet sind.

11. Wärmedämmung (11) nach Anspruch 5, **dadurch gekennzeichnet, dass** die Breite der ersten und zweiten Wärmedämmmatten oder -platten (23,25) einen oberen Wert von 800 mm, bevorzugt von 700 mm und besonders bevorzugt von 600 mm und einen unteren Wert von 400 mm, bevorzugt von 500 mm und besonders bevorzugt von 550 mm aufweist und deren Länge einen oberen Wert von 1200 mm, bevorzugt von 1100 mm und besonders bevorzugt von 1000 mm und einen unteren Wert von 800 mm, bevorzugt von 900 mm und besonders bevorzugt von 950 mm aufweist.

12. Wärmedämmung (11) nach einem der Ansprüche 5 oder 11, **dadurch gekennzeichnet, dass** das Format der ersten und der zweiten Wärmedämmmatten oder - platten (23,25) einheitlich ist, und dass die Plattenbreite 30 bis 50, vorzugsweise 40 cm geringer als die Plattenlänge ist.

## Claims

1. Thermal insulation (11) for laying on a formwork (13) over a beam layer, in particular a rafter layer (15) of a pitched roof with
- a lower insulation layer (19) formed of distribution laths (21) which extend transversely to the beams of the beam layer and first insulation mats or plates (23) between the distribution laths and
- an upper insulation layer (22) formed of spacer battens (27) which extend, in state of use, transversely to the distribution laths (21) and second thermal insulation mats or plates (25) between the spacer battens (27),
**characterized in**
**that** several ladders (29) are configured, two adjacent distribution laths being respectively connected in the art of a ladder with the spacer battens (27), whereby the holms (21) of the ladders (29) are formed by the distribution laths and the rungs (27) of the ladders (29) are formed by the spacer battens and that the upper insulation layer (22) respectively between two such ladders (29) is composed exclusively of second thermal insulation mats or plates (25).

2. Thermal insulation (11) according to claim 1, **characterized in that** the length of the rungs (27) is bigger than the distance of the holms (21) and corresponds at the most to the sum of the distance of the holms (21) and of the width od both holms (21).

3. Thermal insulation (11) according to one of the claims 1 to 2, **characterized in that** the first thermal insulation mats or plates (23) between the holms (21) of the ladders (29) have a uniform first format, whereby the distance of the holms (21) corresponds to the width of the first thermal insulation mats or plates.

4. Thermal insulation (11) according to one of the claims 1 to 3, **characterized in that** the second thermal insulation mats or plates (25) between the rungs (27) have a uniform second format, whereby the distance of the rungs (27) corresponds to the width of the second thermal insulation mats or plates (25).

5. Thermal insulation (11) according to one of the claims 4 to 5, **characterized in that** the first and second thermal insulation plates (23, 25) have the same format and that the distance of the holms (21) as well as the distance between the rungs (27) corresponds to the plate width.

6. Thermal insulation (11) according to one of the claims 1 to 5, **characterized in that** the distance between two ladders (29) corresponds to the plate length of the first thermal insulation plate or mat (23).

7. Thermal insulation (11) according to one of the claims 1 to 6, **characterized in that** the thickness of the first thermal insulation mats or plates (23) corresponds to the height of the holms (21).

8. Thermal insulation (11) according to one of the claims 1 to 7, **characterized in that** the thickness of the second thermal insulation mats or plates (25) corresponds to the height of the rungs (27).

9. Thermal insulation (11) according to one of the claims 1 to 8, **characterized in that** between two ladders (29) the lower and the upper insulation layer (19, 22) is formed by a thermal insulation the width of which corresponds to the sum of the thicknesses of the first and of the second thermal insulation layer (19, 22).

10. Thermal insulation (11) according to one of the claims 1 to 9, **characterized in that** laths extend as counterlathing (33) in the longitudinal direction of the rungs (27) and the rungs (27) of adjacent ladders (29) are placed aligned.

11. Thermal insulation (11) according to claim 5, **characterized in that** the width of the first and second thermal insulation mats or plates (23, 25) have an upper value of 800 mm, preferably of 700 mm and particularly preferably of 600 mm and a lower value of 400 mm, preferably of 500 mm and particularly preferably of 550 mm and the length of which has an upper value of 1200 mm, preferably of 1100 mm and particularly preferably of 1000 mm and a lower value of 800 mm, preferably of 900 mm and particularly preferably of 950 mm.

12. Thermal insulation (11) according to one of the claims 5 or 11, **characterized in that** the format of the first and of the second thermal insulation mats or plates (23, 25) is uniform and that the plate width is 30 to 50 cm lower, preferably 40 cm lower, than the plate length.

## Revendications

1. Isolation thermique (1) pour la pose sur un coffrage (13) au-dessus d'une couche de poutres, en particulier d'une couche de chevrons (15) d'un toit incliné avec
- une couche d'isolation inférieure (19) formée de lattes de répartition (21) qui s'étendent transversalement par rapport aux poutres de la couche de poutres et de premières nattes ou plaques d'isolation (23) entre les lattes de répartition (23) et
- une couche d'isolation supérieure (22) formée de lattes d'écartement (27) qui s'étendent, en état d'utilisation, transversalement par rapport aux lattes de répartition (21) et de secondes nattes ou plaques d'isolation thermique (25) entre les lattes d'écartement (27),
**caractérisée en ce**
**que** plusieurs échelles (29) sont configurées, deux lattes de répartition voisines (21) étant reliées à la manière d'une échelle aux lattes d'écartement (27), les barreaux (21) des échelles (29) étant formés par les lattes de répartition et les barreaux (27) des échelles (29) par les lattes d'écartement, et que la couche d'isolation supérieure (22) est constituée, respectivement entre deux de ces échelles (29), uniquement par des secondes nattes ou plaques d'isolation thermique (25).

2. Isolation thermique (11) selon la revendication 1, **caractérisée en ce que** la longueur des barreaux (28) est plus grande que l'écartement des barreaux (21) et correspond au plus à la somme de l'écartement des barreaux (21) et des largeurs des deux barreaux (21).

3. Isolation thermique (11) selon l'une des revendications 1 à 2, **caractérisée en ce que** les premières nattes ou plaques d'isolation thermique (23) présentent entre les barreaux (21) des échelles (29) un premier format uniforme, l'écartement des barreaux (21) correspondant à la largeur des premières nattes ou plaques d'isolation thermique.

4. Isolation thermique (11) selon l'une des revendications 1 à 3, **caractérisée en ce que** les secondes nattes ou plaques d'isolation thermique (25) possèdent entre les barreaux (27) un second format uniforme, l'écartement des barreaux (27) correspondant à la largeur des secondes nattes ou plaques d'isolation thermique (25).

5. Isolation thermique (11) selon l'une des revendications 4 à 5, **caractérisée en ce que** les premières et les secondes plaques d'isolation thermique (23, 25) possèdent le même format et que l'écartement des barreaux (21) aussi bien que l'écartement entre les barreaux (27) correspond à la largeur des plaques.

6. Isolation thermique (11) selon l'une des revendications 1 à 5, **caractérisée en ce que** l'écartement entre deux échelles (29) correspond à la longueur de plaque de la première plaque ou natte d'isolation thermique (23).

7. Isolation thermique (11) selon l'une des revendications 1 à 6, **caractérisée en ce que** l'épaisseur des premières nattes ou plaques d'isolation thermique (23) correspond à la hauteur des barreaux (21).

8. Isolation thermique (11) selon l'une des revendications 1 à 7, **caractérisée en ce que** l'épaisseur des secondes nattes ou plaques d'isolation thermique (25) correspond à la hauteur des barreaux (27).

9. Isolation thermique (11) selon l'une des revendications 1 à 8, **caractérisée en ce que** la couche d'isolation inférieure et la couche d'isolation supérieure est formée entre deux échelles (29) par une isolation thermique dont l'épaisseur correspond à la somme des épaisseurs de la première et de la seconde couche d'isolation thermique (19, 22).

10. Isolation thermique (11) selon l'une des revendications 1 à 9, **caractérisée en ce que** des lattes s'étendent comme contre-lattes (33) dans le sens longitudinal des barreaux (27) et les barreaux (27) d'échelles voisines (29) sont placés alignés.

11. Isolation thermique (11) selon la revendication 5, **caractérisé en ce que** la largeur des premières et des secondes nattes ou plaques d'isolation thermique (23, 25) présente une valeur supérieure de 800 mm, de préférence de 700 mm et de manière particulièrement préférée de 600 mm et une valeur inférieure de 400 mm, de préférence de 500 mm et de manière particulièrement préférée de 550 mm et dont la longueur présente une valeur supérieure de 1200 mm, de préférence de 1100 mm et de manière particulièrement préférée de 1000 mm et une valeur inférieure de 800 mm, de préférence de 900 mm et de manière particulièrement préférée de 950 mm.

12. Isolation thermique (11) selon l'une des revendications 5 ou 11, **caractérisée en ce que** le format des premières et des secondes nattes ou plaques d'isolation thermique (23, 25) est uniforme et que la largeur des plaques est de 30 à 50 cm, de préférence de 40 cm inférieure à la longueur des plaques.
